# EUROPÄISCHE PATENTSCHRIFT

(11) **EP 4 077 154 B1**
(45) Veröffentlichungstag und Bekanntmachung des Hinweises auf die Patenterteilung: **31.01.2024**
(21) Anmeldenummer: 20838932.0
(22) Anmeldetag: 16.12.2020
(51) Int. Cl.: B65D 51/00

(54) **VERSCHLUSSANORDNUNG FÜR EIN GEFÄSS MIT EINER PHARMAZEUTISCHEN SUBSTANZ**
CLOSURE ARRANGEMENT FOR A VESSEL CONTAINING A PHARMACEUTICAL SUBSTANCE
DISPOSITIF DE FERMETURE POUR RÉCIPIENT COMPRENANT UNE SUBSTANCE PHARMACEUTIQUE

(30) Priorität: 18.12.2019 DE 102019135009
(43) Veröffentlichungstag der Anmeldung: 26.10.2022
(73) Patentinhaber: Datwyler Pharma Packaging Belgium, 3570 Alken (BE)
(72) Erfinder: GLOOR, Daniel Joel, 6312 Steinhausen (CH); DITTMER, Ralf, 75334 Straubenhardt (DE)
(74) Vertreter: Müller, Enno
(86) Internationale Anmeldenummer: PCT/EP2020/086343
(87) Internationale Veröffentlichungsnummer: WO 2021/122688

(56) Entgegenhaltungen:
- WO-A1-2018/189133
- WO-A1-2019/076430
- US-A1- 2007 296 599
- US-A1- 2009 306 620
- US-A1- 2017 316 302

## Beschreibung

### Gebiet der Technik

Die Erfindung betrifft eine Verschlussanordnung für ein Gefäß mit einer pharmazeutischen Substanz, mit einem Verschlussstopfen, einer Metallkappe, zur Festlegung des Verschlussstopfens an dem Gefäß, und einer Überkappe aus Kunststoff, wobei zur Identifizierung eines Inhalts des Gefäßes eine drahtlos auslesbare, elektrische Speichereinheit mit der Verschlussanordnung verbunden ist.

### Stand der Technik

Verschlusskappen der in Rede stehenden Art sind beispielsweise aus der WO 2013/149844 A1 (US 2015/0298414 A1) bekannt. Darüber hinaus ist auch etwa auf die WO 2016/090073 A1 (US 10 450 116 B2) und WO 2019/076430 A1 (US 2020/193262 A1) zu verweisen. Solche Verschlusskappen dienen insbesondere der Zuordnung zu Gefäßen zur Aufnahme einer pharmazeutischen Substanz, so weiter beispielsweise zur Anordnung auf einer Ampulle. Die Verschlusskappe kann hierbei insbesondere unter Nutzung der Metallkappe, insbesondere ausgeführt in Art einer Aluminium-Kappe, als Bördelkappe ausgebildet sein, wobei die Metallkappe zur halternden Anordnung eines bevorzugt gummiartigen Verschlussstopfens im Bereich der Behälteröffnung dient. Die Überkappe ist als weiteres Teil der Verschlussanordnung zugeordnet der Metallkappe beispielsweise als Deckelteil genutzt. Diese Überkappe wird zur Freilegung der Metallkappe und zur möglichen anschließenden Nutzung des durch die Verschlussanordnung verschlossenen Gefäßes von der Metallkappe entfernt, beispielsweise zufolge Abreißen.

Bei der Überkappe, insbesondere bei der aus einem Kunststoff bestehenden Überkappe, kann es sich weiter um einen Originalitätsverschluss für die Metallkappe insgesamt handeln, wobei weiter in diesem Zusammenhang die Herstellung einer solchen Überkappe beispielsweise im Kunststoff-Spritzverfahren bekannt ist. So kann weiter eine solche Überkappe beispielsweise aus Polypropylen (PP) oder Polyethylen (PE) bestehen.

Weiter ist es bekannt, eine solche Verschlussanordnung mit einer drahtlos auslesbaren Speichereinheit zu versehen. In einer solchen Speichereinheit können beispielsweise Informationen über den Inhalt (Zusammensetzung des Gefäßinhaltes, Wirkstoffe, Hersteller usw.) und/oder weiter beispielsweise Informationen über das Abfülldatum und/ oder Ablaufdatum der in dem Gefäß bevorrateten Substanz hinterlegt sein.

Aus der US 2009/306620 A1 und der US 2007/296599 A1 sind Verschlussanordnungen bekannt, bei welchen die drahtlos auslesbare Speichereinheit mit Abnehmen des Deckels sogleich mit entfernt wird, ohne weitere Einwirkung auf die Speichereinheit.

Aus der US 2017/316302 A1 ist eine Verschlussanordnung für beispielsweise eine Weinflasche bekannt, bei welcher in einer Kappe eine auslesbare elektrische Speichereinheit angeordnet ist, die beim Abnehmen der Kappe aufgrund eines in der Kappe befindlichen Reißstreifens, der mit einem oberhalb des Stopfens befindlichen Element verbunden ist, zerstört wird.

### Zusammenfassung der Erfindung

Ausgehend von einem Stand der Technik wie etwa durch die US 2009/306620 A1 gegeben ist, beschäftigt sich die Erfindung mit der Aufgabe, eine Verschlussanordnung der in Rede stehenden Art insbesondere im Hinblick auf eine Originalitätssicherung weiter zu verbessern.

Diese Aufgabe ist bei einer Verschlussanordnung gelöst, bei welcher darauf abgestellt ist, dass eine Wirkverbindung der Speichereinheit sowohl zu der Überkappe als auch zu dem Verschlussstopfen gegeben ist, die bei einem Abreißen der Überkappe eine bleibende Einwirkung auf die Speichereinheit bewirkt.

Das Entfernen beziehungsweise Abreißen der Überkappe von der Metallkappe und dem von der Metallkappe überfangenen Verschlussstopfen kann den Status einer Erstbenutzung des von der Verschlussanordnung verschlossenen Gefäßes darstellen. Eine solche Erstbenutzung kann durch eine bleibende Einwirkung auf die Speichereinheit bei einem Entfernen der Überkappe erfasst und gegebenenfalls registriert werden. So kann in vorteilhafter Weise bei einem Auslesen der Speichereinheit nach einem Entfernen der Überkappe der Erstbenutzungs-Status festgestellt werden. Bevorzugt ist ein solcher Erstbenutzungs-Status auch nicht durch erneutes Aufsetzen der Kunststoffkappe revidierbar. Vielmehr ist durch die bleibende Einwirkung auf die Speichereinheit ein solcher Erstbenutzungs-Status quasi bleibend eingeprägt, sodass zu jedem späteren Zeitpunkt eine (auch zeitlich früher) durchgeführte Entfernung der Überkappe nachgewiesen werden kann.

Mit einem Abreißen der Überkappe kann gegebenenfalls aktiv über einen elektronischen Impuls in der Speichereinheit, insbesondere in einem möglichen Speicherchip, ein entsprechender Status gesetzt oder gelöst werden, welcher Status zur Ermittlung des Originalitätssicherungszustands bevorzugt drahtlos auslesbar ist.

Auch kann mit einem Abreißen der Überkappe dieses Entfernen in oder an der Speichereinheit durch eine dauerhafte Markierung, beispielsweise durch eine mechanisch hervorgerufene Markierung, protokolliert sein.

Insbesondere eine solche (mechanische) Markierung kann gegebenenfalls durch den Benutzer unmittelbar erkannt werden oder mittelbar unter Nutzung eines üblichen Auslesegerätes zum Auslesen der in der Speichereinheit hinterlegten Information.

In bevorzugter Ausgestaltung verbleibt zumindest der die erforderlichen Informationen beinhaltende beziehungsweise speichernde Teil der Speichereinheit dauerhaft, zumindest über den üblichen Verwendungszeitraum des Gefäßes, an beziehungsweise in der Verschlussanordnung.

Gemäß einer möglichen Ausführung ist ein Trennmittel vorgesehen, das bei einem Abreißen der Überkappe bleibend auf die Speichereinheit einwirkt. Alternativ kann weiter beispielsweise die Speichereinheit teilweise an der Überkappe und teilweise an dem Verschlussstopfen befestigt sein, wobei sich bei einem Abreißen der Überkappe hierdurch eine bleibende Einwirkung auf die Speichereinheit ergibt. In beiden Fällen ist entweder unmittelbar oder mittelbar (über das Trennmittel) eine Wirkverbindung der Speichereinheit sowohl zu dem Verschlussstopfen als auch zu der Überkappe gegeben.

Die Speichereinheit, die eine Einwirkung durch Abreißen der Überkappe erfahren hat, kann bei einem Auslesen der gespeicherten Informationen eine Information übermitteln, die durch das Abreißen der Überkappe bleibend generiert ist. Es kann entsprechend aktiv in der Speichereinheit eine solche Information bei einem Abreißen der Überkappe hinterlegt sein oder im Zuge des Auslesens eine solche Information generiert werden. Ein solches Generieren der Information kann in weiterer Ausgestaltung beispielsweise erst unter Nutzung eines geeigneten Lesegerätes erfolgen.

Die bleibende Einwirkung auf die Speichereinheit kann gemäß einer möglichen Ausbildung durch ein vollständiges Durchtrennen (Durchreißen) der Speichereinheit gegeben sein, wobei der die relevanten und auslesbaren Informationen beinhaltende Abschnitt der Speichereinheit bevorzugt an dem Verschlussstopfen und somit an dem Gefäß verbleibt. Alternativ kann auch die Speichereinheit und eine zugehörige Antenne, oder nur die Speichereinheit oder nur die Antenne, entfernt werden. Durch den bei einer solchen Ausführung gegebenenfalls vollständig abgerissenen Abschnitt der Speichereinheit kann allein schon ein optisches Signal für den Benutzer gegeben sein. Darüber hinaus kann ein solcher beispielsweise fehlender Abschnitt der Speichereinheit auch bei einem drahtlosen Auslesen der in der Speichereinheit gespeicherten Informationen registriert werden. So kann weiter beispielsweise durch einen solchen fehlenden oder auch beschädigten Abschnitt Einfluss auf die Datenübertragung genommen werden. Das Ergebnis ist, dass die Datenübertragung nicht mehr möglich ist.

Auch kann eine solche bleibende Einwirkung auf die Speichereinheit durch ein Einschneiden oder Einreißen der Speichereinheit gegeben sein. Es wird dabei nicht ein Abschnitt der Speichereinheit vollständig entfernt. Ein solcher Einschnitt ist jedoch auch, wie auch eine vollständige Durchtrennung, irreversibel und somit zunächst auch optisch erfasst. Darüber hinaus kann auch durch ein solches Einschneiden oder Einreißen die Entfernung der Überkappe auf elektronischem Weg bleibend hinterlegt sein, was sich weiter beispielsweise auch hier beispielsweise durch eine Beeinflussung der Datenübertragung zeigen kann.

Die Speichereinheit kann in weiterer Ausgestaltung ein RFID-Tag oder ein NFC-Tag sein beziehungsweise einen solchen Tag aufweisen. Bei RFID und NFC handelt es sich um draht- beziehungsweise kontaktlose Kommunikations-Technologien. Dabei ist die Kommunikation zwischen einer Speichereinheit und einem elektrisch betriebenen Lesegerät ermöglicht. So bestehen solche Systeme bevorzugt aus einem Lesegerät und einem Transponder (Tag), wobei bei den Tags unterschieden wird zwischen aktiven und passiven Transpondern. Aktive Tags weisen eine eigene Stromquelle (Batterie) auf, während passive Tags keine eigene Stromquelle aufweisen, sondern über das von dem Lesegerät erzeugte elektromagnetische Feld mit Energie versorgt werden. In vorliegender Erfindung werden bevorzugt passive Tags genutzt.

In weiter bevorzugter Ausgestaltung werden hochfrequente RFID (Radio-Frequency-Identifikation)- oder NFC (Near-Field-Communication)-Tags genutzt, weiter beispielsweise mit einer Frequenz von etwa 10 bis 15 MHz, weiter beispielsweise etwa 13,56 MHz. Solche Transponder weisen eine relativ geringe Reichweite auf, sodass zum Auslesen der hinterlegten Daten ein Lesegerät sich in unmittelbarer Nähe zu dem Transponder und somit zu der Verschlussanordnung und dem Gefäß befinden muss. Es kann sich hierbei um einen Abstand von wenigen Zentimetern, beispielsweise 2 bis 5 bis hin zu 10 cm handeln.

Die bleibende Einwirkung auf einen solchen Transponder bei einem Abreißen der Überkappe kann beispielsweise durch eine entsprechende Beeinflussung der Antenne des Tags erreicht sein, weiter beispielsweise durch Abreißen oder Einreißen eines Teils der Antenne oder darüber hinaus zufolge Dehnung beziehungsweise Streckung der Antenne insgesamt oder eines Teils davon.

Die Speichereinheit kann vollständig beziehungsweise vollflächig, bevorzugt teilweise mit der Überkappe und/ oder dem Verschlussstopfen klebeverbunden sein. Diesbezüglich ist eine dauerhaft feste Klebeverbindung bevorzugt, sodass mit Entfernen beziehungsweise Abreißen der Überkappe eine bleibende Beanspruchung und Einwirkung auf die Speichereinheit bewirkt wird. So kann zufolge einer solchen Klebeverbindung der Speichereinheit, in gleicher Weise auch wie bei einer Einbettung in das jeweilige Material, einerseits mit dem Verschlussstopfen und andererseits mit der Überkappe ein Einreißen beziehungsweise Durchreißen der Speichereinheit entlang einer vorgegebenen Soll-Reißlinie erreichbar sein. Bei einem solchen Durchreißen der Speichereinheit verbleiben bevorzugt der die relevanten Informationen speichernde Abschnitt an dem Verschlussstopfen und somit an dem Gefäß und gegebenenfalls ein weiterer Abschnitt der Speichereinheit an der entfernten Kunststoffkappe.

Auch kann die Speichereinheit in ihrem der Überkappe zugeordneten Bereich teilweise oder vollständig mit Kunststoff umspritzt sein, beispielsweise mit dem die Überkappe bildenden Kunststoff. So kann entsprechend der diesbezügliche Teil der Speichereinheit im Zuge der Herstellung der Überkappe an beziehungsweise in dieser fixiert werden. Ein weiterer Teilabschnitt der Speichereinheit kann fahnenartig abragen und kann nach Aufsetzen der Kunststoffkappe zur Herstellung der Originalitätssicherung beispielsweise mit der Metallkappe oder unmittelbar mit dem Verschlussstopfen verklebt sein.

In weiter bevorzugter Ausgestaltung ist auf die Speichereinheit mit einem Entfernen der Überkappe zerstörend einwirkbar. Die Speichereinheit ist hiernach bevorzugt irreversibel markiert, insbesondere vollständig oder teilweise, dabei aber funktionsbeeinträchtigend, zerstört, sodass die Speichereinheit nach einem Entfernen der Überkappe in ihrer Funktion und/oder hinsichtlich des gegebenenfalls gespeicherten Informationsinhalts bleibend beeinflusst ist. Die Zerstörung kann beispielsweise unmittelbar oder mittelbar einen RFID-Tag oder NFC-Tag der Speichereinheit betreffen.

Die Zerstörung kann durch eine irreversible Trennung zweier Bereiche der Speichereinheit voneinander gegeben sein. Weiter kann, wie auch bevorzugt, im Zuge der Zerstörung ein Teilbereich der Speichereinheit aus dieser herausgetrennt werden, beispielsweise in Art eines Abreißabschnitts.

Die Metallkappe kann eine Öffnung aufweisen, die in einer bevorzugten Ausgestaltung größer sein kann als die Hälfte bis hin zu acht Zehntel oder neun Zehntel oder mehr des Außendurchmessers der Metallkappe. Die sich dabei einstellende und die Öffnung umgebende Kappendecke kann beispielsweise randseitig den Verschlussstopfen lediglich kragenartig umlaufend übergreifen.

Auch kann die Speichereinheit lose einliegend zwischen der Metallkappe und dem Verschlussstopfen gefasst sein. Es kann sich eine Halterung der im Wesentlichen auf dem Verschlussstopfen aufliegenden Speichereinheit gegebenenfalls allein durch zumindest teilweises Übergreifen der Speichereinheit durch die Metallkappe ergeben. Hieraus können sich insbesondere herstellungstechnische Vorteile ergeben, darüber hinaus aber auch Vorteile im Zuge einer möglichen sortenreinen Entsorgung.

Alternativ kann die Speichereinheit auch beispielsweise vollständig oder partiell mit dem Verschlussstopfen nicht zerstörungsfrei entfernbar verbunden sein, weiter beispielsweise durch Verklebung oder vollständiger beziehungsweise teilweiser Umspritzung mit dem den Verschlussstopfen bildenden Material.

Die in einer möglichen Ausgestaltung mit Kunststoff umspritzte Speichereinheit kann eine Soll-Reißlinie aufweisen, zum Abtrennen eines Teils der Speichereinheit. Eine solche Soll-Reißlinie kann beispielsweise durch eine begrenzte Ausdünnung des Kunststoffmaterials entlang weiter beispielsweise einer gerade oder kreisartig verlaufenden Linie gegeben sein. Alternativ kann eine solche Soll-Reißlinie auch durch eine Perforierung entlang einer Linie gegeben sein, bei welcher Perforierung entlang der Linie bevorzugt gleichmäßig zueinander beabstandete, gegebenenfalls schlitzartig das Kunststoffmaterial vollständig durchsetzende Durchbrüche vorgesehen sein können. Die diese Durchbrüche verbindenden stegartigen Abschnitte des Kunststoffmaterials werden bevorzugt im Zuge eines Entfernens der Überkappe zerstört, womit ein Abreißen entlang der Soll-Reißlinie erreicht wird.

In diesem Zusammenhang kann weiter vorgesehen sein, dass beispielsweise zwei in Abreißrichtung entlang der Soll-Reißlinie zueinander beabstandete Soll-Reißlinien ausgebildet sind, die im Zuge der Entfernung der Überkappe zugleich zerstört werden. Es kann sich so ein aus der Speichereinheit heraustrennbarer Abschnitt zwischen diesen Soll-Reißlinien ergeben, der hiernach gegebenenfalls als verlorenes Loseteil vorliegen kann.

So kann die Speichereinheit in dem durch die Soll-Reißlinie gesonderten Bereich von einem Durchgreifabschnitt der Überkappe untergriffen sein. Mittels eines solchen Durchgreifabschnitts wird im Zuge des Entfernens der Überkappe mechanisch auf den durch die Soll-Reißlinie gesonderten oder durch zwei Soll-Reißlinien abgegrenzten Bereich der Speichereinheit eingewirkt, sodass eine Zerstörung durch Trennung entlang der Soll-Reißlinie erreicht wird.

Die Soll-Reißlinie kann gemäß einer bevorzugten Ausgestaltung durch einen Abschnitt einer Antenne der Speichereinheit verlaufen. Die Antenne als Teil der Speichereinheit ist beispielsweise mit dem RFID- oder NFC-Tag verbunden. Durch die gezielte Zerstörung durch Trennung entlang der Soll-Reißlinie kann die Antenne beispielsweise vollständig vom Tag getrennt werden. Alternativ erfolgt durch die Zerstörung eine gezielte Längenkürzung der Antenne. Die Speichereinheit ist danach nicht mehr funktionstüchtig.

Es kann bei einer solchen Trennung der Antenne eine Kürzung der Antennenlänge beziehungsweise eine Leistungsreduzierung auf beispielsweise 60 % oder weniger, weiter beispielsweise auf 50 oder 40 % oder weniger, bis hin zu 5 % oder weniger der ursprünglichen, nicht durch Zerstörung beeinflussten Länge beziehungsweise Leistung erreicht werden.

Zufolge der gezielt herbeigeführten Leistungsreduzierung sind beispielsweise die in dem Tag gespeicherten Daten nicht mehr im üblichen Abstand mit einer an die Verschlussanordnung herangeführten Leseeinheit auslesbar. Die Leistungsreduzierung der Antenne kann durch gezielte Anordnung der Soll-Reißlinie so groß sein, dass kontaktlos keine Auslesung des Tags möglich ist.

Darüber hinaus kann zum Auftrennen (Durchreißen) der Speichereinheit auch ein Draht als Trennmittel vorgesehen sein, der eine Verbindung zwischen der Überkappe und der Speichereinheit herstellt. Die Verbindung kann hinsichtlich der Speichereinheit dadurch gegeben sein, dass der Draht fest mit einer Unterlage der Speichereinheit verbunden ist und somit beim Abreißen der Überkappe für ein Abreißen oder Durchtrennen der Speichereinheit sorgt. Mit Abreißen der Überkappe wird so über den Draht eine gezielte Trennung der Speichereinheit vorgenommen beziehungsweise erreicht.

Bei Anordnung eines solchen Drahtes kann dieser fest mit der Überkappe verbunden sein, so beispielsweise zufolge einer entsprechenden Verklebung oder auch Umspritzung der der Kappe zugewandten Enden des Drahtes von, die Überkappe bildendem Kunststoff.

Ein solches Trennmittel kann darüber hinaus auch in Art einer Schneide vorgesehen sein.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: in perspektivischer Darstellung eine auf ein Gefäß aufgebrachte Verschlussanordnung mit einer Überkappe, eine erste Ausfüh-rungsform betreffend;
- Fig. 2: die Überkappe in einer perspektivischen Einzeldarstellung;
- Fig. 3: den Verschlussstopfen der Verschlussanordnung mit einer den Verschlussstopfen überfangenden Metallkappe, weiter aufweisend eine unversehrte Speichereinheit;
- Fig. 4: den Schnitt gemäß der Linie IV-IV in Figur 1;
- Fig. 5: die Herausvergrößerung des Bereiches V in Figur 4;
- Fig. 6: eine Ausführungsform einer Speichereinheit in Draufsicht, betreffend die unversehrte Ausführung;
- Fig. 7: eine der Figur 1 im Wesentlichen entsprechende perspektivische Darstellung, jedoch nach einem Abreißen der Überkappe von dem Verschlussstopfen unter bleibender Einwirkung auf die Speichereinheit;
- Fig. 8: eine Ausschnittdarstellung gemäß Figur 5, jedoch eine zweite Ausführungsform betreffend;
- Fig. 9: eine der Figur 6 entsprechende Darstellung, jedoch betreffend eine weitere Ausführungsform der Speichereinheit;
- Fig. 10: eine weitere der Figur 5 entsprechende Schnittdarstellung, betreffend eine weitere Ausführungsform;
- Fig. 11: eine schematische perspektivische Darstellung der Ausführungsform in Figur 10;
- Fig. 12: eine weitere der Figur 5 entsprechende Schnittdarstellung, eine weitere Ausführungsform betreffend;
- Fig. 13: eine der Figur 1 entsprechende Darstellung, betreffend eine weitere Ausführungsform;
- Fig. 14: die schematische Schnittdarstellung entlang der Linie XIV-XIV in Figur 13;
- Fig. 15: eine weitere Ausführungsform in einer Schnittdarstellung gemäß Figur 4;
- Fig. 16: die Herausvergrößerung des Bereichs XVI in Figur 15;
- Fig. 17: die Speichereinheit des Bereichs XVI in Figur 15;
- Fig. 18: eine der Figur 15 im Wesentlichen entsprechende Darstellung, jedoch nach einem Entfernen der Überkappe;
- Fig. 19: die Speichereinheit in einer Draufsicht gemäß Figur 17, jedoch nach einer Zerstörung durch Entfernen der Überkappe;
- Fig. 20: in schematischer Darstellung der durch Entfernen der Überkappe aus der Speichereinheit herausgetrennte Abschnitt.

### Beschreibung der Ausführungsformen

Dargestellt und beschrieben ist eine Verschlussanordnung 1 für ein Gefäß 2, beispielsweise eine Ampulle, mit einer nicht dargestellten pharmazeutischen Substanz.

Die Verschlussanordnung 1 weist hierzu zunächst und im Wesentlichen einen Verschlussstopfen 3, eine Metallkappe 4 und eine Überkappe 5 auf. Weiter ist, insbesondere zur Identifizierung des Inhalts des Gefäßes 2, eine drahtlos auslesebare Speichereinheit 6 in der Verschlussanordnung 1 vorgesehen.

Die Metallkappe 4 kann beispielsweise aus einem flächigen Aluminiumstreifen in einem bevorzugt kombinierten Ausstanz- und Umformvorgang (Tiefziehvorgang) umgeformt und hergestellt sein. Der hierzu bevorzugt verwendete Aluminiumstreifen kann darüber hinaus aus einem Laminat, beispielsweise bestehend aus einer metallischen Folienlage, die ober- und unterseitig mit einer Kunststofflage beschichtet sein kann, bestehen.

Die Metallkappe 4 kann eine Kappendecke 7 und im üblichen Verwendungszustand, beispielsweise gemäß der Schnittdarstellung in Figur 4, eine bevorzugt nach unten verlaufende Kappenwandung 8 aufweisen. Mittig ist in der Kappendecke 7 bevorzugt eine Öffnung 9 ausgestanzt, die im letztlich auf dem Gefäß 2 aufgebrachten Zustand, wie dies beispielsweise in Figur 4 dargestellt ist, von der hier bevorzugt tellerartigen Überkappe 5 überdeckt sein kann.

Die Verschlussanordnung 1 ist beispielsweise gemäß den Darstellungen in den Figuren 1 und 4 auf dem oberen Bereich des Gefäßes 2 aufgebracht. In der Mündung des Gefäßes 2 ist der elastomere Verschlussstopfen 3 eingesetzt, der von der Metallkappe 4 oberseitig und flanschseitig umfasst ist. Die Metallkappe 4 ist weiter bevorzugt bis in den Untergriff zu einem Gefäß-Mündungsrand 10 umgebogen (gebördelt). Der diesbezügliche untere Metallkappenrand kann im Zuge des Aufbringens der Metallkappe 4 auf das Gefäß 2 durch beispielsweise ein Drückerwerkzeug zur Anlage an das Gefäß 2, in dem dargestellten Untergriff gemäß Figur 4 zu dem Gefäß-Mündungsrand 10, angedrückt werden.

Auf der Metallkappe 4 ist weiter von oben insbesondere zur Überdeckung der Öffnung 9, darüber hinaus weiter bevorzugt zur Bildung einer Originalitätssicherung, die in den dargestellten Ausführungsformen tellerförmige Überkappe 5 aufgebracht. Diese Überkappe 5 besteht bevorzugt aus einem Hartkunststoffmaterial, ist darüber hinaus weiter bevorzugt hergestellt im Kunststoff-Spritzverfahren.

Die Überkappe 5 kann im Einzelnen eine Überkappendecke 11 aufweisen, die sich bevorzugt über die gesamte Oberfläche der Metallkappe 4, deren Kappendecke 7 überdeckend, erstreckt.

Unterseitig an der Überkappendecke 11 kann, wie auch bevorzugt, ein Fortsatz 12 angeformt sein, der bevorzugt einen an die Öffnung 9 in der Metallkappe 4 angepassten Durchmesser aufweist. Endseitig weist der Fortsatz 12 weiter eine kragenartige Radialerweiterung 13 auf, die in der die Originalitätssicherung darstellenden Abdeckstellung gemäß den Figuren 1, 4 und 5 sowie 8, 10, 12 bis 14 den Randbereich der Öffnung 9 untergreift.

Die Kunststoff-Überkappe 5 kann durch Abreißen von der Metallkappe 4 entfernt werden. Die Radialerweiterung 13 weicht durch die einwirkende Zugkraft elastisch aus, sodass die Hintergriffstellung aufgehoben wird.

Die Metallkappe 4 weist weiter in üblicher Weise die bereits genannte oberseitige Öffnung 9 auf. Diese Öffnung 9 ist entsprechend dem Zustand beispielsweise in Figur 4 zur Originalitätssicherung von der Überkappe 5 überdeckt. Nach Entfernen der Überkappe 5 liegt die Öffnung 9 zum Einstechen durch den Verschlussstopfen 3 frei.

Die in oder an der Verschlussanordnung 1 vorgesehene Speichereinheit 6 ist bevorzugt ein RFID- oder NFC-Tag, entsprechend eine elektronische, drahtlos auslesbare Speichereinheit. Wie beispielsweise anhand der Figuren 6 und 9 schematisch dargestellt, weist eine solche auch als Transponder bezeichnete Speichereinheit 6 im Wesentlichen einen Speicherchip 14 und eine Antenne 15 auf. Wie weiter schematisch dargestellt, können auch eine Mehrzahl von Antennen 15, hier zwei Antennenabschnitte 24 und 25, vorgesehen sein.

Die Speichereinheit 6 kann gemäß den dargestellten Ausführungsformen streifenartig gebildet sein, gegebenenfalls mit Bezug auf eine Draufsicht gemäß den Darstellungen in den Figuren 6 und 9 entlang eines Kreislinienabschnitts langgestreckt verlaufend. Es sind diesbezüglich aber auch beispielsweise insgesamt ringförmige Speichereinheiten 6 möglich.

Die Speichereinheit 6 ist derart angeordnet, dass diese in der von der Überkappe 5 überdeckten Stellung in einer Verstecktlage liegt und mit Abnehmen, insbesondere Abreißen der Überkappe 5 eine bleibende Einwirkung, insbesondere zufolge Abreißen, Einreißen oder Verstreckung eines Teilabschnittes der Speichereinheit 6, erfährt. Diese bleibende Einwirkung auf die Speichereinheit 6 ist insbesondere bei einem Auslesen der Speichereinheit 6 über eine Ausleseeinheit erfassbar, sodass im Zuge einer solchen Auslesung erkennbar ist, ob die Überkappe 5 (auch bei einem nachträglichen Wiederaufsetzen auf die Metallkappe 4) entfernt wurde beziehungsweise ist. Es ist so ein Nachweis über die ordnungsgemäße Originalitätssicherung beziehungsweise über die Aufhebung der Originalitätssicherung gegeben.

Die bleibende Einwirkung auf die Speichereinheit 6 ist bevorzugt irreversibel.

Die Figuren 1 bis 7 zeigen eine erste Ausführungsform, bei welcher die Speichereinheit 6 über Teilabschnitte 16 und 17 oberseitig, der Kappendecke 7 der Metallkappe 4 zugewandt, auf dem Verschlussstopfen 3 befestigt ist. Die Befestigung kann, wie auch bevorzugt, durch eine Klebstofflage 19 erreicht sein. Die Teilabschnitte 16 und 17 können weiter, wie bevorzugt, jeweils Endabschnitte der Speichereinheit 16 sein. Ein in Längserstreckung der Speichereinheit 6 betrachteter Mittenabschnitt 18 ist hingegen bevorzugt nicht mit dem Verschlussstopfen 3 verbunden, sondern vielmehr mit der Überkappe 5.

Insbesondere zum Auslesen der im Wesentlichen in einer Lage zwischen dem Verschlussstopfen 3 und der Metallkappe 4 angeordneten Speichereinheit 6 ist bevorzugt in der Metallkappe 4 ein fensterartiger Durchbruch 20 vorgesehen. Dieser kann sich vollständig in Breitenrichtung der Speichereinheit 6 - entsprechend in üblicher Nutzungsstellung in Radialrichtung, bezogen auf eine Verschlussachse x, zu der bevorzugt sowohl der Verschlussstopfen 3 als auch die Metallkappe 4 und die Überkappe 5, wie darüber hinaus weiter bevorzugt auch der Mündungsrand 10 konzentrisch verlaufen - erstrecken. In Längserstreckung betrachtet kann der Durchbruch 20 sich gegebenenfalls bis über die endseitigen Teilabschnitte 16 und 17 der Speichereinheit 6 erstrecken. In bevorzugter Ausgestaltung ist die sich ergebende Öffnungsfläche des Durchbruchs 20 in der Oberflächenebene der Kappendecke 7 kleiner als 40 Prozent bis hin zu beispielsweise 20 oder 15 Prozent der gesamten ringförmigen Metallkappen-Oberfläche gewählt.

Der Durchbruch 20 ist in dieser Ausführungsform bevorzugt auch genutzt, um den Mittenabschnitt 18 der Speichereinheit 6 durchzuführen und unterseitig an der Kappendecke 7 der Überkappe 5 festzulegen. Auch hierzu kann eine Klebstofflage 21 vorgesehen sein.

Im Zuge der Montage der Verschlussanordnung 1 kann dieser Mittenabschnitt 18 nach einer Festlegung des Verschlussstopfens 3 unter Nutzung der Metallkappe 4 an dem Mündungsrand 10 des Gefäßes 2 mit dessen nach oben weisenden Klebstofflage 21 frei über die Oberfläche der Metallkappe 4 hinausragen, derart, dass mit einem abschließenden rastenden Aufsetzen, oder Umbiegen beziehungsweise Überbördeln der Überkappe 5 beziehungsweise der gegebenenfalls damit schon verbundenen Metallkappe 4 die Kappendecke 7 zur Festlegung des Mittenabschnittes 18 gegen diese Klebstofflage 21 tritt und mit dieser verhaftet.

Sowohl oberseitig des Verschlussstopfen 3 als auch unterseitig der Kappendecke 7 können zur Aufnahme des jeweiligen Abschnitts der Speichereinheit 6 Vertiefungen 22, 23 vorgesehen sein. In den Darstellungen (beispielsweise Figur 5) ist die jeweilige Tiefe einer solchen Vertiefung 22, 23, die sich üblicherweise im Zehntel-Millimeter-Bereich, weiter beispielsweise bis hin zu 1 mm, bewegt, übertrieben dargestellt.

Wie weiter beispielsweise in Figur 6 dargestellt, ist der Speicherchip 14 der Speichereinheit 6 bevorzugt im Bereich eines der Teilabschnitte 16 oder 17 vorgesehen, weiter bevorzugt zusammen in demselben Teilabschnitt 17 mit einem Antennenabschnitt 24. Der weitere Teilabschnitt 17 weist den zweiten Antennenabschnitt 25 auf, der über den Mittenabschnitt 18 der Speichereinheit 6 mit dem Speicherchip 14 in dem Teilabschnitt 17 verbunden ist. Dabei kann der Antennenabschrift 25 sich weiter auch über den Mittenabschnitt 18 erstrecken. Alternativ ergibt sich im Bereich des Mittenabschnittes 18 gegebenenfalls lediglich eine Verbindungsleitung des zweiten Antennenabschnittes 25 zu dem Speicherchip 14.

Mit einem Abreißen der Überkappe 5, wie dies schematisch in Figur 7 dargestellt ist, wird eine bleibende Einwirkung auf die Speichereinheit 6 bewirkt, derart, dass gemäß dem ersten Ausführungsbeispiel der Mittenabschnitt 18 zufolge dessen Klebeverhaftung unterseitig an der Überkappe 5 abgerissen wird und somit die Speichereinheit 6 im Wesentlichen quer zu dessen Längserstreckung durchtrennt wird. Hierzu kann die Speichereinheit 6, wie weiter in Figur 6 schematisch dargestellt, beidseitig des Mittenabschnittes 18 vorbestimmte, beispielsweise vorgeprägte, Soll-Reißlinien 26 aufweisen.

Die punktuelle oder teilflächige Verklebung der Speichereinheit 6, insbesondere der Teilabschnitte 16 und 17 mit dem Verschlussstopfen 3 und des Mittenabschnittes 18 mit der Überkappe 5 ist hinsichtlich der Festigkeit so gewählt, dass diese auch bei einem Abreißen der Überkappe 5 sichergestellt ist. Der Mittenabschnitt 18 verbleibt nach Abreißen der Überkappe 5 bevorzugt an dessen Deckenunterseite verhaftet. Die Speichereinheit 6 ist dauerhaft durchtrennt.

Der an dem Verschlussstopfen 3 verbleibende Teilabschnitt 17 der Speichereinheit 6 weist bevorzugt weiterhin den Speicherchip 14 mit den in diesem abgelegten Informationen, insbesondere über den Inhalt des Gefäßes 2 und einen unmittelbar zugeordneten und elektrisch angeschlossenen Antennenabschnitt 24 auf.

Die Figuren 8 und 9 zeigen eine Ausführungsform, bei welcher die Speichereinheit 6 beispielsweise nur zwei Teilabschnitte 16 und 17 aufweist, die über nur eine Soll-Reißlinie 26 verbunden sind. Auch hier erstreckt sich die Soll-Reißlinie 26 quer über einen Verbindungsbereich zwischen dem Speicherchip 14 und dem zweiten Antennenabschnitt 25.

Eine solche Speichereinheit 6 kann, wie auch bevorzugt, jeweils in den voneinander abweisenden Endbereichen der Teilabschnitte 16 und 17 oberseitig mit dem Verschlussstopfen 3 verbunden sein, beispielsweise verklebt, während sich ein mittiger, auch die Soll-Reißlinie 26 aufweisender Bereich unverhaftet mit dem Verschlussstopfen 3 erstreckt.

Dieser mittige, bevorzugt unverhaftete Bereich der Speichereinheit 6 kann begleitet sein von einem Trennmittel 27, welches mit der Überkappe 5 bevorzugt dauerhaft verbunden ist. Ein solches Trennmittel 27 kann, wie in den Ausführungsformen gemäß den Figuren 8 bis 11 dargestellt, ein Draht 28 sein, der gemäß dem Ausführungsbeispiel in den Figuren 8 und 9 beispielsweise L-förmig oder LL-förmig gebogen gestaltet sein kann. Erste freie, bevorzugt entsprechend abgebogene L-Schenkel 30 des Drahtes 28 können mit der Überkappe 5 verbunden sein, beispielsweise zufolge Umspritzen der freien Schenkelenden im Zuge der Herstellung der Überkappe 5. Der die L-Schenkel 30 verbindende L-Steg 29 verbindet die Speichereinheit 6, bzw. einen zu einer möglichen Einwirkung auf die Speichereinheit 6 geeigneten Materialbereich, bevorzugt im Bereich der Soll-Reißlinie 26, mit der Überkappe 5. Hierbei kann die Verbindung zu einer Klebstofflage 19, die die Speichereinheit 6 unterfängt, gegeben sein. Der zweite L-Schenkel 30 kann aber auch zufolge Umspritzen oder Einbetten in Gummimaterial im Zuge einer Vulkanisation eingebunden sein. Der zweite freie L-Schenkel 30 ist weiter bevorzugt längs der Speichereinheit 6 verlaufend angeordnet.

Bei einem Abreißen der Überkappe 5 wird über den Draht 28, insbesondere dessen L-Steg 29, dafür Sorge getragen, dass die Speichereinheit 6 bevorzugt entlang der Soll-Reißlinie 26 durchgetrennt wird, sodass der Speicherchip 24 auch bei dieser Ausführungsform von dem zweiten Antennenabschnitt 25 getrennt ist.

Gemäß einer weiteren Ausführungsform, die in den Figuren nicht im Einzelnen dargestellt ist, kann der zweite und/oder erste L-Schenkel 30 auch eine Fläche aufspannen, beispielsweise zufolge eines Zick-Zack-Verlaufs des jeweiligen L-Schenkels 30.

Darüber hinaus kann das Trennmittel 27 auch, wie in Figur 12 schematisch dargestellt, beispielsweise ein Schneidelement 31 sein, das über einen Steg 32 und eine Klebstofflage 21 unterseitig an der Überkappe 5 befestigt sein kann. Auch kann ein solches Schneidelement 31 einteilig und materialeinheitlich mit der Überkappe 5 ausgebildet sein. Hier kann das Abreißen der Überkappe 5 zu einem (lediglichen) Einreißen der Speichereinheit 6, gegebenenfalls entlang einer vorgegebenen Soll-Reißlinie 26, führen. Dieses Einreißen kann jedoch beispielsweise eine Trennung des Speicherchips 14 von dem zweiten Antennenabschnitt 25 gemäß den vorbeschriebenen Ausführungsbeispielen erbringen. Jedenfalls ist auch hierdurch eine bleibende Einwirkung auf die Speichereinheit 6 erreichbar.

Die Figuren 13 und 14 zeigen eine weitere mögliche Ausführungsform, bei welcher die Speichereinheit 6 im Bereich eines in Längserstreckung betrachteten einen Endes, insbesondere im Bereich eines freien Endes des Teilabschnittes 16, zufolge Umspritzen mit der Überkappe 5 verbunden ist. So wird die Speichereinheit 6 bevorzugt im Zuge der Herstellung der Überkappe 5 im Kunststoff-Spritzverfahren endseitig dauerhaft in beziehungsweise an der Überkappe 5 verhaftet. Der weitere Teil der Speichereinheit 6 (insbesondere der bevorzugt auch hier über eine Soll-Reißlinie 26 mit dem Teilabschnitt 16 verbundene, den Speicherchip 14 und bevorzugt einen ersten Antennenabschnitt 24 aufweisende Teilabschnitt 17) erstreckt sich dabei fahnenartig ausgehend von einer in der Anordnungsstellung der Oberfläche der Metallkappe 4 zugewandten Oberfläche der Überkappendecke 11. Das hierzu abgewandte freie Ende der Speichereinheit 6 beziehungsweise des weiteren Teilabschnitts 17 kann, wie auch dargestellt, zugewandt der Metallkappe 4 mit einer Klebstofflage 19 versehen sein.

Mit einem Aufsetzen der Überkappe 5 im Zuge der (Erst-)Montage kann beispielsweise über einen unterseitig der Überkappe 5 angeformten Niederhalter 33 auf den unterseitig die Klebstofflage 19 aufweisenden Abschnitt der Speichereinheit 6 eingewirkt werden, derart, dass eine gewünschte Klebeverbindung der Speichereinheit 6 mit der Oberfläche der Metallkappe 4 erreicht werden kann.

Auch bei dieser Ausführungsform kann die Speichereinheit 6, insbesondere zwischen zwei Teilabschnitten 16 und 17 eine Soll-Reißlinie 26 aufweisen, entlang welcher eine bleibende Einwirkung zufolge Durchtrennung der Speichereinheit 6 bei einem Abreißen der Überkappe 5 erreichbar ist.

Eine weitere mögliche Ausführungsform zeigen die Figuren 15 bis 20 Wie ersichtlich erstreckt sich die Decke des Verschlussstopfens 3 bei dieser Ausbildung nicht, wie in den vorbeschriebenen Ausführungsformen, kuppelartig, sondern vielmehr im Wesentlichen orientiert entlang einer quer zur Verschlussachse x verlaufenden Ebene. Gleich den vorbeschriebenen Ausführungsbeispielen kann, wie auch bevorzugt, mittig von der Verschlussachse x durchsetzt eine sickenartige Einsenkung 34 vorgesehen sein, in welche auch bei der Ausführungsform gemäß den Figuren 15 bis 20 die Radialerweiterung 13 der Überkappe 5 einragen kann.

Die Speichereinheit 6 kann insgesamt, wie dargestellt, scheiben- oder diskartig ausgebildet sein, mit einem Durchmesser, der im Wesentlichen dem Außendurchmesser des Verschlussstopfens 3 entsprechen kann.

Mittig, zentral von der geometrischen Verschlussachse x durchsetzt, ist in der Speichereinheit 6 eine bohrungsartige Öffnung 35 vorgesehen, welche im ordnungsgemäßen Verschlusszustand der Verschlussanordnung 1 gemäß Figur 15 von dem Fortsatz 12 der Überkappe 5 durchsetzt ist. Die sich an dem Fortsatz 12 anschließende Radialerweiterung 13 untergreift dabei den die Öffnung 35 umgebenden Randabschnitt 36 der Speichereinheit 6 (vergleiche auch Figur 16).

Konzentrisch zu der geometrischen Mittelachse der Öffnung 35 und mit radialem Abstand zu dem Öffnungsrand verläuft in dem bevorzugt aus einem Kunststoff bestehen Trägermaterial der Speichereinheit 6 eine beispielsweise durch Perforation gebildete Soll-Reißlinie 26. Es ergibt sich zwischen dieser Soll-Reißlinie 26 und der Öffnung 35 ein kreisringartiger Randabschnitt 36.

Die Radialerweiterung 13 der Überkappe 5 untergreift den Bereich des Randabschnitts 36, endet entsprechend in radialer Richtung bevorzugt mit radialem Abstand zu der Soll-Reißlinie 26.

In dem Trägermaterial der Speichereinheit 6 ist ein Speicherchip 14 gehaltert, beispielsweise durch teilweises oder vollständiges Umspritzen mit Kunststoff. An dem Speicherchip 14 ist eine Antenne 15 elektrisch angeschlossen, welche sich spiralförmig in annähernd konzentrischen Kreisen zu der Verschlussachse x erstrecken kann (vergleiche Figur 17).

Aus den Spiralkreisen der Antenne 15 heraus erstreckt sich ein im Wesentlichen radial verlaufender Antennenausleger 37 unter Querung der Soll-Reißlinie 26 nach innen in den Bereich des Radialabschnitts 36 (vergleiche Figur 17).

Gehaltert ist die Speichereinheit 6 dieser Ausführungsform durch Übergreifen durch die auf dem Verschlussstopfen 3 aufliegende Metallkappe 4. Die Speichereinheit 6 kann entsprechend im Wesentlichen unbefestigt zwischen der Metallkappe 4 und dem Verschlussstopfen 3 einliegen.

Die Öffnung 9 der Metallkappe 4 weist dabei einen Durchmesser e auf, der etwa dem 0,8- bis 0,95-Fachen des Außendurchmessers d der Metallkappe 4 entsprechen kann. So kann sich umlaufend randseitig eine die Speichereinheit 6 kragenartig überfangende Kappendecke 7 ergeben. Der Außendurchmesser der spiralförmige gebildeten Antenne 15 kann dabei, wie bevorzugt, kleiner gewählt sein als der Durchmesser e der Öffnung 9 in der Metallkappe 4.

Die Überkappe 5 kann im Wesentlichen flächig auf dem kragenartigen Rand der Kappendecke 7 aufliegen.

Mit einem Abreißen der Überkappe 5 wirkt die Radialerweiterung 13 als Trennmittel 27. Der von dem Trennmittel 27 untergriffene Randabschnitt 36 reißt diesen Randabschnitt 36 kreisringartig entlang der Soll-Reißlinie 26 ab, unter Durchtrennung des radial nach innen in den Randabschnitt 36 einragenden Antennenauslegers 37. Die Antenne 15 wird dadurch in zwei elektrisch getrennte Antennenabschnitte 24 und 25 geteilt, von welchen hiernach maximal ein Antennenabschnitt noch elektrisch mit dem Speicherchip 14 verbunden sein kann.

Bevorzugt verbleibt der abgerissene Randabschnitt 36 mit dem abgetrennten Antennenausleger 37 an dem Fortsatz 12 der Überkappe 5.

Durch den abgetrennten Antennenausleger 37 und die damit verbundene Aufhebung der Funktionalität der Antenne 15 insgesamt ist eine bleibende Einwirkung auf die Speichereinheit 6 erreicht.

### Liste der Bezugszeichen

| | | | |
|---|---|---|---|
| 1 | Verschlussanordnung | 27 | Trennmittel |
| 2 | Gefäß | 28 | Draht |
| 3 | Verschlussstopfen | 29 | L-Steg |
| 4 | Metallkappe | 30 | L-Schenkel |
| 5 | Überkappe | 31 | Schneidelement |
| 6 | Speichereinheit | 32 | Steg |
| 7 | Kappendecke | 33 | Niederhalter |
| 8 | Kappenwandung | 34 | Einsenkung |
| 9 | Öffnung | 35 | Öffnung |
| 10 | Gefäß-Mündungsrand | 36 | Randabschnitt |
| 11 | Überkappendecke | 37 | Antennenausleger |
| 12 | Fortsatz | | |
| 13 | Radialerweiterung | | |
| 14 | Speicherchip | | |
| 15 | Antenne | | |
| 16 | Teilabschnitt | | |
| 17 | Teilabschnitt | d | Außendurchmesser |
| 18 | Mittenabschnitt | e | Durchmesser |
| 19 | Klebstofflage | x | Verschlussachse |
| 20 | Durchbruch | | |
| 21 | Klebstofflage | | |
| 22 | Vertiefung | | |
| 23 | Vertiefung | | |
| 24 | Antennenabschnitt | | |
| 25 | Antennenabschnitt | | |
| 26 | Soll-Reißlinie | | |

## Patentansprüche

1. Verschlussanordnung (1) für ein Gefäß (2) mit einer pharmazeutischen Substanz, mit einem Verschlussstopfen (3), einer Metallkappe (4), zur Festlegung des Verschlussstopfens (3) an dem Gefäß (2), und einer Überkappe (5) aus Kunststoff, wobei zur Identifizierung eines Inhalts des Gefäßes (2) eine drahtlos auslesbare, elektrische Speichereinheit (6) mit der Verschlussanordnung (1) verbunden ist, **dadurch gekennzeichnet, dass** eine Wirkverbindung der Speichereinheit (6) sowohl zu der Überkappe (5) als auch zu dem Verschlussstopfen (3) gegeben ist, die bei einem Abreißen der Überkappe (5) eine bleibende Einwirkung auf die Speichereinheit (6) bewirkt.

2. Verschlussanordnung nach Anspruch 1, **dadurch gekennzeichnet, dass** die Speichereinheit (6), die eine Einwirkung durch Abreißen der Überkappe (5) erfahren hat, bei einem Auslesen eine Information übermittelt, die durch das Abreißen bewirkt ist.

3. Verschlussanordnung nach einem der vorhergehenden Ansprüche,
**dadurch gekennzeichnet, dass** die Speichereinheit (6) ein RFID- oder NFC-Tag aufweist.

4. Verschlussanordnung nach einem der vorhergehenden Ansprüche,
**dadurch gekennzeichnet, dass** die Speichereinheit (6) mit der Überkappe (5) und/oder dem Verschlussstopfen (3) klebeverbunden ist.

5. Verschlussanordnung nach einem der vorhergehenden Ansprüche,
**dadurch gekennzeichnet, dass** die Speichereinheit (6) in ihrem der Überkappe (5) zugeordneten Bereich teilweise oder vollständig mit Kunststoff umspritzt ist.

6. Verschlussanordnung nach einem der vorhergehenden Ansprüche,
**dadurch gekennzeichnet, dass** die Speichereinheit (6) in ihrem dem Verschlussstopfen (3) zugeordneten Bereich teilweise oder vollständig in das Material des Verschlussstopfens (3) eingebettet ist.

7. Verschlussanordnung nach einem der vorhergehenden Ansprüche,
**dadurch gekennzeichnet, dass** auf die Speichereinheit (6) mit einem Entfernen der Überkappe (5) zerstörend einwirkbar ist.

8. Verschlussanordnung nach einem der vorhergehenden Ansprüche,
**dadurch gekennzeichnet, dass** die Metallkappe (4) eine Öffnung (9) aufweist, die größer ist als die Hälfte bis hin zu acht Zehntel oder neun Zehntel oder mehr des Außendurchmessers (d) der Metallkappe (4).

9. Verschlussanordnung nach Anspruch 5 oder nach einem der Ansprüche 6 bis 8, wenn letztere von Anspruch 5 abhängen, **dadurch gekennzeichnet, dass** die umspritzte Speichereinheit (6) lose einliegend zwischen der Metallkappe (4) und dem Verschlussstopfen (3) gefasst ist.

10. Verschlussanordnung nach einem der Ansprüche 5 oder 9, oder nach einem der Ansprüche 6 bis 8, wenn letztere von Anspruch 5 abhängen, **dadurch gekennzeichnet, dass** die mit Kunststoff umspritzte Speichereinheit (6) eine Soll-Reißlinie (26) aufweist, zum Abtrennen eines Teils der Speichereinheit (6).

11. Verschlussanordnung nach Anspruch 10, **dadurch gekennzeichnet, dass** die Speichereinheit (6) in dem durch die Soll-Reißlinie (26) gesonderten Bereich von einem Trennmittel (27) der Überkappe (5) untergriffen ist.

12. Verschlussanordnung nach einem der Ansprüche 10 oder 11, **dadurch gekennzeichnet, dass** die Soll-Reißlinie (26) durch einen Abschnitt (24, 25) einer Antenne (15) der Speichereinheit (6) verläuft.

13. Verschlussanordnung nach einem der vorhergehenden Ansprüche,
**dadurch gekennzeichnet, dass** zum Auftrennen der Speichereinheit (6) ein Draht (28) als Trennmittel (27) vorgesehen ist.

14. Verschlussanordnung nach Anspruch 13, **dadurch gekennzeichnet, dass** der Draht (28) fest mit der Überkappe (5) verbunden ist.

## Claims

1. Closure arrangement (1) for a container (2) with a pharmaceutical substance, with a closure stopper (3), a metal cap (4) for fixing the closure stopper (3) to the container (2), and an overcap (5) made of plastic, wherein a wirelessly readable electrical memory unit (6) is connected to the closure arrangement (1) for identifying the contents of the container (2), **characterised in that** there is an operative connection of the memory unit (6) both to the overcap (5) and to the closure stopper (3), which operative connection causes a permanent action on the memory unit (6) in the event of the overcap (5) being torn off.

2. Closure arrangement according to claim 1, **characterized in that** the memory unit (6), which has experienced an action by tearing off the overcap (5), transmits information caused by the tearing off when it is read out.

3. A closure arrangement according to any one of the preceding claims, **characterised in that** the memory unit (6) comprises an RFID or NFC tag.

4. Closure arrangement according to one of the preceding claims, **characterised in that** the memory unit (6) is adhesively bonded to the overcap (5) and/or the closure stopper (3).

5. Closure arrangement according to one of the preceding claims, **characterised in that** the memory unit (6) is partially or completely overmoulded with plastic in its region associated with the overcap (5).

6. Closure arrangement according to one of the preceding claims, **characterised in that** the memory unit (6) is partially or completely embedded in the material of the closure stopper (3) in its region associated with the closure stopper (3).

7. Closure arrangement according to any one of the preceding claims, **characterised in that** the memory unit (6) is destructively impactable with removal of the overcap (5).

8. Closure arrangement according to any one of the preceding claims, **characterised in that** the metal cap (4) has an opening (9) which is larger than half to eight tenths or nine tenths or more of the outer diameter (d) of the metal cap (4).

9. Closure arrangement according to claim 5 or according to any one of claims 6 to 8 when the latter depend on claim 5, **characterised in that** the overmoulded memory unit (6) is loosely sandwiched between the metal cap (4) and the closure stopper (3).

10. Closure arrangement according to any one of claims 5 or 9, or according to any one of claims 6 to 8 when the latter are dependent on claim 5, **characterised in that** the plastic overmoulded memory unit (6) has a predetermined tear line (26) for severing a portion of the memory unit (6).

11. Closure arrangement according to claim 10, **characterised in that** the memory unit (6) is underlapped by a separating means (27) of the overcap (5) in the region separated by the predetermined tear line (26).

12. Closure arrangement according to any one of claims 10 or 11, **characterised in that** the predetermined tear line (26) passes through a portion (24, 25) of an antenna (15) of the memory unit (6).

13. Closure arrangement according to one of the preceding claims, **characterised in that** a wire (28) is provided as a separating means (27) for separating the memory unit (6).

14. Closure arrangement according to claim 13, **characterised in that** the wire (28) is fixedly connected to the overcap (5).

## Revendications

1. Dispositif de fermeture (1) pour un récipient (2) contenant une substance pharmaceutique, avec un bouchon de fermeture (3), un capuchon métallique (4) pour la fixation du bouchon de fermeture (3) sur le récipient (2), et un surcapuchon (5) en matière plastique, dans lequel, pour l'identification d'un contenu du récipient (2), une unité de mémoire électrique (6) de lecture sans fil est prévue, reliée à l'agencement de fermeture (1), **caractérisée en ce qu'**une liaison active de l'unité de mémoire (6) est donnée aussi bien au surcapuchon (5) qu'au bouchon de fermeture (3), laquelle provoque une action permanente sur l'unité de mémoire (6) en cas de déchirement du surcapuchon (5).

2. Dispositif de fermeture selon la revendication 1, **caractérisé en ce que** l'unité de mémoire (6), qui a subi une action par arrachement du surcapuchon (5), transmet, lors d'une lecture, une information provoquée par ledit arrachement.

3. Dispositif de fermeture selon l'une quelconque des revendications précédentes, **caractérisé en ce que** l'unité de mémoire (6) comprend une étiquette RFID ou NFC.

4. Dispositif de fermeture selon l'une quelconque des revendications précédentes, **caractérisé en ce que** l'unité de mémoire (6) est reliée par collage au surcapuchon (5) et/ ou au bouchon de fermeture (3).

5. Dispositif de fermeture selon l'une des revendications précédentes, **caractérisé en ce que** l'unité de mémoire (6) est partiellement ou totalement surmoulée de matière plastique dans sa zone associée au surcapuchon (5).

6. Dispositif de bouchage selon l'une quelconque des revendications précédentes, **caractérisé en ce que** l'unité de mémoire (6) est partiellement ou totalement noyée dans le matériau du bouchon de bouchage (3) dans sa zone associée au bouchon de bouchage (3).

7. Dispositif de fermeture selon l'une des revendications précédentes, **caractérisé en ce qu'**il est possible d'agir de manière destructive sur l'unité de mémoire (6) en enlevant le surcapuchon (5).

8. Dispositif de fermeture selon l'une quelconque des revendications précédentes, **caractérisé en ce que** le capuchon métallique (4) présente une ouverture (9) supérieure à la moitié jusqu'à huit dixièmes ou neuf dixièmes ou plus du diamètre extérieur (d) du capuchon métallique (4).

9. Dispositif de fermeture selon la revendication 5 ou selon l'une quelconque des revendications 6 à 8, lorsque ces dernières dépendent de la revendication 5, **caractérisé en ce que** l'unité de mémoire surmoulée (6) est prise en sandwich de manière lâche entre le capuchon métallique (4) et le bouchon de fermeture (3).

10. Dispositif de fermeture selon l'une des revendications 5 ou 9, ou selon l'une des revendications 6 à 8 si ces dernières dépendent de la revendication 5, **caractérisé en ce que** l'unité de mémoire (6) surmoulée de matière plastique présente une ligne de déchirure (26) pour séparer une partie de l'unité de mémoire (6).

11. Dispositif de fermeture selon la revendication 10, **caractérisé en ce que** l'unité de mémoire (6) est saisie par en dessous par un moyen de séparation (27) du surcapuchon (5) dans la zone séparée par la ligne de déchirure théorique (26).

12. Dispositif de fermeture selon l'une des revendications 10 ou 11, **caractérisé en ce que** la ligne de déchirure de consigne (26) passe par une partie (24, 25) d'une antenne (15) de l'unité de mémoire (6).

13. Dispositif de fermeture selon l'une des revendications précédentes, **caractérisé en ce qu'**un fil (28) est prévu comme moyen de séparation (27) pour séparer l'unité de mémoire (6).

14. Dispositif de fermeture selon la revendication 13, **caractérisé en ce que** le fil (28) est solidaire du surcapuchon (5).
